# EUROPÄISCHE PATENTSCHRIFT

(11) **EP 1 014 395 B1**
(45) Veröffentlichungstag und Bekanntmachung des Hinweises auf die Patenterteilung: **12.04.2006**
(21) Anmeldenummer: 99123805.6
(22) Anmeldetag: 01.12.1999
(51) Int. Cl.: H01F 7/18

(54) **Verfahren und Vorrichtung zum Vermindern der Geräuschentwicklung bei elektromagnetisch betätigten Vorrichtungen**
Method and apparatus for reducing the noise of electromagnetically operated devices
Procéde et appareil de réduction du bruit des dispositifs à commande électro-magnétique

(30) Priorität: 24.12.1998 DE 19860272
(43) Veröffentlichungstag der Anmeldung: 28.06.2000
(73) Patentinhaber: Conti Temic microelectronic GmbH, 90411 Nürnberg (DE)
(72) Erfinder: Beck, Stefan, 86668 Karlshuld (DE); Ebel, Martin, 85057 Ingolstadt (DE); Pöppel, Josef, Dr., 85296 Fahlenbach (DE)

(56) Entgegenhaltungen:
- EP-A- 0 662 697
- DE-A- 19 544 207
- GB-A- 1 251 165
- US-A- 4 641 219
- US-A- 5 645 097

## Beschreibung

Die Erfindung betrifft ein Verfahren zum Vermindern der Geräuschentwicklung bei der Betätigung von elektromagnetisch betätigten Vorrichtungen, wobei ein Schaltvorgang der Vorrichtung im Bereich einer Übergangsfunktion mit begrenzter Steigung der Strom-Zeit-Kurve des Elektromagnets erfolgt.

Elektromagnetisch betätigte Vorrichtungen sind unter anderem elektromagnetische Ventile (Magnetventile) und Relais. Sie weisen einen Elektromagnet mit einer Magnetspule auf. Ein Anker (= vom Elektromagnet angetriebenes bewegliches Teil) ändert seine Lage (dies wird hier als der Schaltvorgang des Elektromagnets bezeichnet), wenn ein Strom in der Magnetspule z.B. bei seinem Anstieg einen bestimmten Wert erreicht.

Ein Verfahren der eingangs genannten Art ist aus nächstliegendem Stand der Technik DE-C2-3425574 bekannt. Es wird der gesamte Bereich zwischen dem minimalen Strom (Null Ampere) und dem maximalen Strom der Magnetspule mit einem allmählichen Anstieg durchlaufen. Dabei liegt der Punkt, an dem der Tauchkern des Elektromagnets mit seiner Bewegung beginnt, immer im Bereich des genannten Anstiegs. Wenn der Zeitraum, innerhalb von dem der Elektromagnet schalten soll, relativ kurz ist, so führt dies dazu, daß der Strom in einer relativ steilen Steigung ansteigen muß, was dazu führen kann, daß das Schalten des Elektromagnets bei einem höheren Strom erfolgt, als unbedingt nötig wäre. Dies würde zu unerwünscht starker Geräuschentwicklung führen und kann den Verschleiß erhöhen.

Aus der US 5,645,097 ist ein Verfahren zum Betreiben einer elektromagnetisch betätigten Vorrichtung zu entnehmen, bei dem ein kurzzeitiges Ausschalten bewirkt werden soll. Beim Ausschalten wird der Strom zunächst von 100% voll auf Null abgesenkt und ein anfängliches Beschleunigen mit voller Kraft erzeugt, was vor dem Aufschlag durch bereits wieder ansteigende Bestromung abgefangen wird.

Der Erfindung liegt die Aufgabe zugrunde, ein genaues Schalten des Elektromagnets bei möglichst geringer Änderungsgeschwindigkeit (Steigung) des Stroms zu ermöglichen.

Diese Aufgabe wird gemäß der Erfindung durch Verfahren gemäß Anspruch 1 oder 2, und durch die Vorrichtung gemäß Anspruch 6 gelöst.

Ein Vorteil der Erfindung liegt darin, daß der Elektromagnet mit einer geringstmöglichen Energie geschaltet werden kann; dadurch ist der Energieüberschuß, der auf den Anker (= das bewegliche Teil der Magnetanordnung) des Elektromagnets übertragen wird, gering, und dies führt zu geringen Geräuschen und kann den Verschleiß (z. B. von Relaiskontakten) verringern.

Ein weiterer Vorteil der Erfindung liegt darin, daß der Strom von seinem geringsten Wert, normalerweise Null Ampere, bis zu demjenigen Wert, an dem die Steigung der Stromkurve, die von einer sehr großen Steigung unterschiedlich ist, beginnt, sehr schnell durchlaufen werden kann. Außerdem kann der Bereich zwischen dem Strom am Ende der allmählichen Steigung bis zum maximal möglichen Wert des Stroms ebenfalls sehr schnell durchlaufen werden (Stromsprung). Vorteile liegen hierbei darin, daß zum Erzeugen des Stroms in der Spule des Elektromagnets verwendete Halbleiter-Schalterelemente nur relativ kurzzeitig in einem Bereich arbeiten, in dem sie einen gesteuerten Widerstand bilden; in diesem Bereich entsteht nämlich merkliche Wärme entsprechend dem Produkt UxI. Dies ist der Bereich, in dem der Strom mit der Zeit allmählich ansteigt (oder abfällt). In den anderen Bereichen dagegen steigt der Strom innerhalb sehr kurzer Zeit an (begrenzt durch die zur Verfügung stehende Spannung und die Induktivität), so daß in diesen Bereichen wenig Wärme im Halbleiter-Schalterelement gebildet wird.

Schließlich erreicht der Strom am Ende des soeben geschilderten Vorgangs seinen maximalen Wert, und dies erfolgt dadurch, daß das Halbleiter-Schalterelement in einen möglichst niederohmigen Zustand (Sättigungsbereich, nichtlinear) gebracht wird, in welchem kaum Stromwärmeverluste entstehen. Daher kann das Halbleiter-Schalterelement den Elektromagnet in diesem Zustand ohne Bedenken längere Zeit, möglicherweise viele Stunden, halten, ohne daß das Halbleiter-Schalterelement thermisch gefährdet wird.

Weiterhin wird durch die geschilderte Art der Ansteuerung des Elektromagnets in jedem Falle sichergestellt, daß der Elektromagnet schaltet, soweit genügend Spannung zur Verfügung steht.

Bei einer Ausführungsform der Erfindung ist vorgesehen, daß der Zeitpunkt, an dem der Elektromagnet schaltet, meßtechnisch erfaßt wird, und daß eine Regelung vorgesehen ist, die dafür sorgt, daß der Schaltvorgang im Bereich der allmählichen Steigung liegt. Ein Vorteil liegt darin, daß Änderungen der Eigenschaften des Elektromagnets oder der Umgebungsbedingungen, beispielsweise der Temperatur, die zu einem unterschiedlichen Ansprechen des Elektromagnets führen könnten (z.B. wegen der Temperaturabhängigkeit der mechanischen Reibung), wodurch der Schaltvorgang außerhalb des Bereichs der allmählichen Steigung zu liegen kommen könnte, sich nicht auf den Zeitpunkt oder Zeitbereich des Schaltvorgangs auswirken. Weiter ist hierbei von Vorteil, daß der Zeitpunkt, in dem der Schaltvorgang eintritt, relativ eng eingeschränkt werden kann.

Bei einer Ausführungsform der Erfindung ist vorgesehen, daß zum Feststellen, an welchem Punkt der Strom-Zeit-Kurve der Elektromagnet schaltet, der gesamte Strombereich in Form einer allmählich steigenden Kurve einmalig durchlaufen wird. Anschließend kann dann ein zeitlich und bezüglich des Stroms eingeschränkter Bereich um den Punkt des Schaltens des Elektromagnets herum herausgegriffen werden und der Strom kann vom Wert Null aus zum Beginn dieses Bereichs sprungartig ansteigen und vom Ende dieses Bereichs weiterhin sprungartig zu seinem Maximalwert ansteigen. Der dazwischen liegende Bereich der Kurve kann mit einer Übergangsfunktion der Strom-Zeit-Kurve mit geringerer Steigung versehen werden als bei dem soeben geschilderten gesamten Durchlaufen des Strombereichs in Form einer ansteigenden Kurve. Diese Ausführungsform der Erfindung eignet sich besonders dafür, Geräte, die eine erfindungsgemäße Schaltung enthalten, nach der Fertigung oder auch nach jeweils längeren Zeiträumen sich automatisch überprüfen zu lassen, um den optimalen Schaltzeitpunkt des Elektromagnets (wieder) einzustellen bzw. nachzuregeln (Adaption). Die bei einem derartigen Durchlaufen des gesamten Strombereichs ermittelten Werte können in einem dauerhaften Speicher, der in dem Gerät, das den Elektromagnet enthält, untergebracht ist, gespeichert werden und stehen dann auch nach längeren Zeiten, in denen der Elektromagnet nicht in Betrieb war, zur Verfügung.

Eine erfindungsgemäße Vorrichtung, die das erfindungsgemäße Verfahren ausführt, weist hierzu eine hinsichtlich ihrer Parameter steuerbare Steuervorrichtung zum Beeinflussen des Stromverlaufs auf, sowie vorteilhaft einen Speicher, in dem Parameter für die Steuervorrichtung speicherbar sind.

Erfindungsgemäß bestehen zahlreiche Möglichkeiten, wie der Zeitpunkt, an dem der Elektromagnet schaltet, festgestellt werden kann. Gemäß einer Ausführungsform der Erfindung erfolgt dies durch Untersuchung des Stroms oder der Spannung, die an der Spule des Elektromagnets anliegt. In dem Augenblick, in dem sich der Anker oder allgemeinen das bewegliche Teil des Elektromagnets in Bewegung setzt, ändert sich nämlich die Induktivität der Magnetanordnung, und dies macht sich in einer plötzlichen Spannungsänderung und Stromänderung bemerkbar, deren Zeitpunkt meßtechnisch erfaßt werden kann. Zusätzlich kann gemäß einer Ausführungsform die Amplitude dieser Stromänderung oder Spannungsänderung erfaßt werden. Die Höhe bzw. der Energieinhalt dieser Änderung ist ein Hinweis auf die Größe der überschüssigen Energie und somit auf die Endgeschwindigkeit des Anker.

Bei einer anderen Ausführungsform der Erfindung wird der Schaltvorgang durch einen Drucksensor erkannt. Wenn der Elektromagnet Teil eines Ventils für ein Fluid ist, kann der Drucksensor so angeordnet sein, daß er eine durch die Bewegung des beweglichen Ventilteils verursachte Änderung des Drucks in dem Fluid erkennt. Zusätzlich oder stattdessen können andere Sensoren benutzt werden: z.B. ein Mikrophon, das so montiert ist, daß es in diesem Beispiel den vom Magnet und / oder Ventil beim Schalten (insbesondere beim Anschlagen des Ankers oder eines Ventiltellers beim Erreichen seines Endzustands) erzeugten Schall aufnimmt, oder ein Beschleunigungssensor, der Erschütterungen aufnimmt. Das Mikrophon kann auch so montiert sein, daß es den Schall im Fluid erfaßt. Bei geeigneter Auswahl mag daher der Drucksensor auch die Aufgabe des Mikrophons übernehmen.

Weitere Möglichkeiten und Einrichtungen für das Feststellen des Schaltzeitpunkts des Ankers bestehen in einer Lichtschranke, Feststellung der Durchflußänderung des Fluids, Feststellung der Änderung eines Lastkreises, z.B. bei einem Relais.

Weitere Merkmale und Vorteile der Erfindung ergeben sich aus der nachfolgenden Beschreibung von Ausführungsbeispielen der Erfindung anhand der Zeichnung, die erfindungswesentliche Einzelheiten zeigt, und aus den Ansprüchen. Die einzelnen Merkmale können je einzeln für sich oder zu mehreren in beliebiger Kombination bei einer Ausführungsform der Erfindung verwirklicht sein. Es zeigen

Fig. 1 schematisch einen beispielhaften Stromverlauf, in dem zunächst ein Elektromagnet durch einen ansteigenden Strom geschaltet wird und anschließend durch Absenken des seine Magnetspule durchfließenden Stroms der Schaltvorgang rückgängig gemacht wird, und

Fig. 2 eine schematische Darstellung der Schaltung einer Vorrichtung, die das erfindungsgemäße Verfahren ausführt.

In Fig. 1 erfolgt das Einschalten zwischen Zeitpunkten t0 und t3, und das Ausschalten zwischen Zeitpunkten t4 und t7, und zwar beim normalen Betrieb in demgegenüber eingeschränkten Bereichen t1 bis t2 (Einschalten) bzw. t5 bis t6 (Ausschalten).

Zwischen diesen beiden Schaltvorgängen liegt ein Zeitbereich (t2 bis t5), bei dem der Strom seinen Maximalwert hat.

Vom Zeitpunkt t0 bis zum Zeitpunkt t1 ist der Strom Null. Bei t1 steigt der Strom sehr rasch auf einen Wert IE1 an, bei dem ein Schaltvorgang des Elektromagnets mit Sicherheit noch nicht stattfindet. Anschließend folgt eine in diesem Beispiel etwa lineare Rampenfunktion oder ein allmählicher Anstieg des Stroms bis zum Zeitpunkt t2, an dem der Strom den Wert IE2 hat. Innerhalb dieser Rampe zwischen den Zeitpunkten t1 und t2 erfolgt das Einschalten des Elektromagnets. Anschließend wird das Halbleiter-Schalterelement, das als Stellglied für den Strom dient, auf einen weitestgehend niederohmigen Wert geschaltet, was zu dem Maximalstrom Iein in Fig. 1 führt. Beim Ausschalten liegt im Beispiel der Strom IA5 beim Beginn der fallenden Rampe im Zeitpunkt t5 niedriger als bei t2; bei anderen Ausführungsformen könnte der Strom IA5 gleich wie oder sogar größer als der Strom IE2 sein. Vom Zeitpunkt t6 bis t7 ist der Strom Null.

Fig. 2 zeigt eine Anordnung 1 mit einem Magnetventil 3, das einen Elektromagnet mit einer Magnetspule 4 enthält. Das Magnetventil 3 liegt in einer Rohrleitung 7, in der sich ein Fluid (im Beispiel ein Gas) befindet, das von einer Fluidquelle 8, die im Beispiel mit einem elektrischen Kompressor für Luft ausgestattet ist und Luft mit unterschiedlichem Druck bereitstellen kann, durch die Rohrleitung 7 unter Druck zu einem Behälter 9 gefördert wird, wenn das Magnetventil 3 offen (durchlässig) ist und der Behälter 9 befüllt werden soll. Wird der Druck der Fluidquelle 8 auf einen kleineren Wert gebracht als im Behälter 9, so wird bei offenem Magnetventil 3 der Behälter 9 entleert bzw. der Druck in ihm vermindert. An die Rohrleitung 7 ist ein Drucksensor 11 angeschlossen, der einerseits zur Sicherstellung des Betriebs der Anordnung und für beliebige Überwachungsaufgaben dient, andererseits auch dazu dient, den Schaltzeitpunkt des Magnetventils zu erkennen.

Der Strom durch die Magnetspule 4 des Magnetventils 3 wird durch eine Stromregelvorrichtung geregelt, die in Verbindung mit einem steuerbaren Halbleiter-Schaltelement, nämlich im Beispiel einem Transistor 17, eine Stromquelle bereitstellt. Die Steuerelektrode (Basis) des Transistors 17 ist mit dem Ausgang eines Operationsverstärkers 19 verbunden. Der Transistor 17 ermöglicht eine Sperrung, eine niederohmige Durchschaltung, oder eine kontinuierliche Widerstandsänderung. Sein Kollektor ist über die in Serie geschaltete Magnetspule 4 mit einer positiven Versorgungsspannung UB verbunden.

Eine Temperaturerfassung 21 erfaßt die Versorgungsspannung UB und den durch den Transistor 17 (im niederohmigen Zustand = Sättigungszustand) fließenden Strom unter Berücksichtigung des Spannungsabfalls an einem Widerstand R mit bekanntem Wert, der in die Zuleitung zum Emitter des Transistors 17 geschaltet ist. Bei bekanntem Widerstand des Transistors 17 im Sättigungszustand (bzw. bei bekanntem Spannungsabfall am Transistor) wird der Widerstand der Magnetspule 4 ermittelt, und durch Vergleich mit einem zuvor bei einer bekannten Temperatur gemessenen (und gespeicherten) Spulenwiderstand wird auf die augenblickliche Temperatur der Magnetspule geschlossen. Die Temperaturerfassung 21 leitet dann, wenn die Spulentemperatur eine vorgegebene Grenztemperatur überschreitet, Schutzmaßnahmen oder Gegenmaßnahmen ein. Im Beispiel wird in einem solchen Fall die Ansteuerung des Operationsverstärkers 19 über eine Einrichtung Temperaturschutz 22 geändert, wodurch eine Änderung des Stromverlaufs in der Magnetspule 4 bewirkt wird. Wenn ein Mikrocontroller mit einem Analogeingang zur Verfügung steht, so kann ohne merklichen Mehraufwand die Spulentemperatur, wie geschildert, erfaßt werden.

Der Drucksensor 11 liefert beim Erkennen einer Druckänderung, die für den Beginn einer Zustandsänderung des Magnetventils 3, genauer für den Beginn der Bewegung des Ankers des Elektromagnets charakteristisch ist, ein Signal an einen Block 23 "Adaption", der eine Steuereinrichtung enthält, die mit einem elektronischen Speicher 25 zusammenwirkt. Der Block 23 liefert ein Signal an eine Zustandsübergangssteuerung 27, durch die der Strom in der Magnetspule 4 geregelt wird. Es ist außerdem noch die Möglichkeit eingezeichnet, daß die Spannung UL an der Magnetspule 4 abgegriffen wird und einem Block 29 "Anschlagserkennung" zugeführt wird, der mit dem Block 23 verbunden ist. Dabei wird neben dem Zeitpunkt einer Spannungsänderung auch deren Amplitude erfaßt und daraus auf die Endgeschwindigkeit des Ankers geschlossen.

Die Zustandsübergangssteuerung 27 enthält einen Prozessor, der entsprechend dem gewünschten zeitlichen Verlauf der Strom-Zeit-Kurve ein Pulsweiten-moduliertes Signal PWM-Signal) erzeugt, das durch Integration ein analoges Signal ergibt, das dem Operationsverstärker 19 zugeführt wird. Bei anderen Ausführungsbeispielen ist der Prozessor mehreren Schaltungen gemäß Fig. 2 gemeinsam zugeordnet. Insgesamt erfolgt die Steuerung so, daß der Schaltzeitpunkt möglichst genau in der Mitte des allmählich ansteigenden bzw. abfallenden Teils der Strom-Zeit-Kurve liegt, daß diese genannten Teile unter Berücksichtigung der erforderlichen Schaltgenauigkeit und der Störungsmöglichkeiten zeitlich möglichst kurz sind, und daß bei auftretenden Störungen während des Betriebs eine Regelung erfolgt, um die soeben genannten Bedingungen möglichst schnell wieder zu erreichen bzw. eine störende Abweichung zu verhindern.

Es kann durchaus sinnvoll sein, zusätzlich zu der Erkennung des Schaltvorgangs mittels Drucksensor auch eine Erkennung des Beginns der Bewegung des beweglichen Teil des Elektromagnets durch die Erfassung der Spannung (oder des Stroms) vorzusehen, wie dargestellt.

Der Anstieg (und Abfall) des Stroms muß nicht in Form einer etwa linearen Rampe erfolgen, sondern es ist hier eine weitgehend beliebige Kurvenform (Übergangsfunktion) möglich. Diese muß nicht notwendigerweise monoton ansteigend bzw. abfallend verlaufen. Sie kann Krümmungen oder Knicke aufweisen. Erfindungsgemäß kann diese Übergangsfunktion oder auch die Rampe praktisch in dem Augenblick, in dem sich der Anker des Elektromagnets in Bewegung setzt (besonders bei steigendem Strom), was erfaßt wird, durch Steuerung einen kurzzeitig abfallenden Verlauf erhalten, damit der Anker möglichst wenig beschleunigt wird.

Oben wurde beschrieben, daß zum Feststellen, an welchem Punkt der Strom-Zeit-Kurve der Elektromagnet schaltet, der gesamte Strombereich in Form einer allmählich steigenden Kurve einmalig durchlaufen wird. Dies erfolgt in Fig. 1 vom Zeitpunkt t0 bis zum Zeitpunkt t3.

## Patentansprüche

1. Verfahren zum Betreiben von elektromagnetisch (4) betätigten Vorrichtungen (3),
a) wobei während eines Ein-Schaltvorgangs der Vorrichtung mittels einer Stromregelung der Strom mit einem begrenzten Anstieg von einem Minimalwert (Iaus) auf einen Maximalwert (Iein) geregelt wird,
**dadurch gekennzeichnet, dass**
b) die Stromregelung den Strom in drei Teilbereichen regelt,
b1) wobei in einem ersten Teilbereich (vor t1) der Strom mit einem steilen Anstieg auf einen gegenüber dem Minimalwert (Iaus) höheren ersten Stromwert (IE1) geregelt wird,
b2) der Strom in einem nachfolgenden zweiten Teilbereich (t1-t2) mit einem gegenüber dem ersten Teilbereich geringeren Anstieg auf einen gegenüber dem ersten Stromwert (IE1) höheren zweiten Stromwert (IE2) kleiner dem Maximalwert (Iein) geregelt wird und
b3) in einem nachfolgenden dritten Teilbereich (ab t2) der Strom wieder mit einem steilen Anstieg auf den Maximalwert (Iein) geregelt wird,
c) wobei der erste und zweite Stromwert (IE1,IE2) derart bestimmt werden, dass im zweiten Teilbereich zwischen erstem und zweiten Stromwert (IE1,IE2) der Schaltvorgang der Vorrichtung erfolgt.

2. Verfahren zum Betreiben von elektromagnetisch (4) betätigten Vorrichtungen (3),
a) wobei während eines Aus-Schaltvorgangs der Vorrichtung mittels einer Stromregelung der Strom mit einem begrenzten Anstieg von einem Maximalwert (Iein) auf einen Minimalwert (Iaus) geregelt wird,
**dadurch gekennzeichnet, dass**
b) die Stromregelung den Strom in drei Teilbereichen regelt,
b1) wobei in einem ersten Teilbereich (vor t5) der Strom mit einem steilen Anstieg vom Maximalwert (Iein) auf einen gegenüber dem Maximalwert (Iein) niedrigeren ersten Stromwert (IA5) geregelt wird,
b2) der Strom in einem nachfolgenden zweiten Teilbereich (t5-t6) mit einem gegenüber dem ersten Teilbereich geringeren Anstieg vom ersten Stromwert (IA5) auf einen gegenüber dem ersten Stromwert (IA5) niedrigeren zweiten Stromwert (IA6) größer als der Minimalwert (Iaus) geregelt wird und
b3) in einem nachfolgenden dritten Teilbereich (ab t6) der Strom wieder mit einem steilen Anstieg auf den Minimalwert (Iaus) geregelt wird,
c) wobei der erste und zweite Stromwert (IA5,IA6) derart bestimmt werden, dass im zweiten Teilbereich zwischen erstem und zweiten Stromwert (IA5, IA6) der Schaltvorgang der Vorrichtung erfolgt.

3. Verfahren nach Anspruch 1 oder 2, **dadurch gekennzeichnet, dass** mittels eines Sensors der Zeitpunkt des Beginns des Schaltvorgangs ermittelt und geprüft wird, ob der Schaltvorgang im zweiten Teilbereich (t1-t2, t5-t6) erfolgt, und daß dann, wenn dies nicht der Fall ist, der erste oder zweite Stromwert (IE1, IE2, IA5, IA6) und/oder der Anstieg im zweiten Teilbereich (t1-t2, t5-t6) so verändert werden, daß bei nachfolgenden Schaltvorgängen diese im zweiten Teilbereich (t1-t2, t5-t6) liegen.

4. Verfahren nach Anspruch 3, **dadurch gekennzeichnet, dass** der Zeitpunkt des Schaltvorgangs elektrisch oder optisch erfasst oder durch Schall- oder Erschütterungssensoren ermittelt wird.

5. Verfahren nach einem der vorangehenden Ansprüche, **dadurch gekennzeichnet, dass** die Stromwerte (Iaus, IEI, IE2, Iein, IA5, IA6) und Anstiege in den drei Teilbereichen als eine Strom-Zeit-Kurve einem elektronischen Speicher (25) abgespeichert werden.

6. Elektromagnetisch (4) betätigte Vorrichtung (3) mit einer Stromregelvorrichtung, die den Strom gemäß dem Verfahren nach einem der vorhergehenden Ansprüche regelt
**dadurch gekennzeichnet, dass** diese Vorrichtung einen Sensor zum Ermitteln des Schaltzeitpunkts eines Elektromagnets (3), eine Einrichtung zum Feststellen, an welcher Stelle der Strom-Zeit-Kurve der Schaltzeitpunkt liegt, und eine Einrichtung zum Verändern der genannten Kurve für zeitlich später liegende Schaltvorgänge in der Weise, daß der Schaltzeitpunkt sich in einem mittleren Bereich der Kurve befindet, aufweist.

7. Vorrichtung nach Anspruch 6, **dadurch gekennzeichnet, dass** zum Ermitteln des Schaltzeitpunkts ein elektrischer oder optischer Sensor, ein Schall- oder Erschütterungssensor vorgesehen ist.

8. Vorrichtung nach einem der Ansprüche 6 bis 7, **gekennzeichnet durch** einen elektronischen Speicher (25) zum Speichern der Daten der genannten Kurve.

9. Vorrichtung nach einem der Ansprüche 6 bis 8, **dadurch gekennzeichnet, daß** ein den Strom durch die Magnetspule (4) aufnehmendes Halbleiter-Schaltelement (Transistor 17) bei maximalem Strom durch die Magnetspule (4) sich in einem niederohmigen Betriebszustand (Sättigungsbereich des Halbleiters) befindet.

10. Vorrichtung nach einem der Ansprüche 6 bis 9, **dadurch gekennzeichnet, daß** eine Vorrichtung (Temperaturerfassung 21, Temperaturschutz 22) zum Schutz der Magnetspule (4) vor thermischer Überlastung vorgesehen ist.

11. Verwendung einer Vorrichtung nach einem der vorangehenden Ansprüche 6 bis 10 für die Ansteuerung eines Magnetventils.

## Claims

1. Method for operating electromagnetically (4) actuated devices (3),
a) wherein the current is regulated with a limited slope from a minimum value (I_{off}) to a maximum value (Iₒₙ) by means of a current regulation during a switching-on process of the device,
**characterised in that**
b) the current regulation regulates the current in three partial ranges,
b1) wherein in a first partial range (prior to t1) the current is regulated with a steep slope to a first current value (IE1) which is higher relative to the minimum value (l_{off}),
b2) the current is regulated in a subsequent second partial range (t1 to t2) with a smaller slope relative to the first partial range to a second current value (IE2) which is higher relative to the first current value (IE1) and smaller than the maximum value (Iₒₙ) and
b3) in a subsequent third partial range (from t2) the current is again regulated with a steep slope to the maximum value (Iₒₙ),
c) wherein the first and second current value (IE1, IE2) are determined in such a way that the switching process of the device takes place in the second partial region between the first and second current value (IE1, IE2).

2. Method for operating electromagnetically (4) actuated devices (3),
a) wherein the current is regulated with a limited slope from a maximum value (Iₒₙ) to a minimum value (l_{off}) during a switching-off process of the device by means of a current regulation,
**characterised in that**
b) the current regulation regulates the current in three partial ranges,
b1) wherein in a first partial range (prior to t5) the current is regulated with a steep slope from the maximum value (Iₒₙ) to a first current value (IA5) which is lower relative to the maximum value (Iₒₙ),
b2) the current is regulated in a subsequent second partial range (t5 to t6) with a smaller slope relative to the first partial range from the first current value (IA5) to a second current value (IA6) which is lower relative to the first current value (IA5) and greater than the minimum value (I_{off}) and
b3) in a subsequent third partial range (from t6) the current is again regulated with a steep slope to the minimum value (I_{off}),
c) wherein the first and second current value (IA5, IA6) are determined in such a way that the switching process of the device takes place in the second partial range between the first and second current value (IA5, IA6).

3. Method according to claim 1 or 2, **characterised in that** the starting instant of the switching process is determined by means of a sensor and a check is made as to whether the switching process takes place in the second partial range (t1 to t2, t5 to t6) and that when this is not the case, the first or second current value (IE1, IE2, IA5, IA6), and/or the slope in the second partial range (t1 to t2, t5 to t6), are changed such that in subsequent switching processes these lie in the second partial range (t1 to t2, t5 to t6).

4. Method according to claim 3, **characterised in that** the instant of the switching process is detected electrically or optically or is determined by sound or vibration sensors.

5. Method according to any one of the preceding claims, **characterised in that** the current values (I_{off}, IE1, IE2, Iₒₙ, IA5, IA6), and slopes in the three partial ranges are stored as a current-time curve in an electronic memory (25).

6. Electromagnetically (4) actuated device (3) with a current regulating device which regulates the current according to the method according to any one of the preceding claims, **characterised in that** this device has a sensor for determining the switching instant of an electromagnet (3), a device for establishing at what point on the current-time curve the switching instant lies, and a device for changing said curve for temporally later switching processes, such that the switching instant is located in a central region of the curve.

7. Device according to claim 6, **characterised in that** to determine the switching instant, an electrical or optical sensor, a sound or vibration sensor is provided.

8. Device according to either of claims 6 or 7, **characterised by** an electronic memory (25) for storing the data of said curve.

9. Device according to any one of claims 6 to 8, **characterised in that** a semiconductor switching element (transistor 17) receiving the current through the magnet coil (4) is in a low-impedance operating state (saturation range of the semiconductor) at maximum current through the magnet coil (4).

10. Device according to any one of claims 6 to 9, **characterised in that** a device (temperature detection device 21, temperature protection device 22) is provided to protect the magnet coil (4) from thermal overloading.

11. Use of a device according to any one of the preceding claims 6 to 10 to control a solenoid valve.

## Revendications

1. Procédé d'utilisation de dispositifs (3) actionnés de manière électromagnétique (4),
a) moyennant quoi, pendant un processus d'enclenchement du dispositif à l'aide d'une régulation de courant, le courant est régulé avec une augmentation limitée d'une valeur minimale (Iaus) vers une valeur maximale (Iein),
**caractérisé en ce que**
b) la régulation du courant régule dans trois domaines partiels,
b1) moyennant quoi, dans le premier domaine partiel (avant t1), le courant est régulé avec une augmentation très forte vers une première valeur de courant (IE1) supérieure à la valeur minimale (Iaus),
b2) le courant est régulé, dans un deuxième domaine partiel suivant (t1 à t2), avec une augmentation plus faible par rapport au premier domaine partiel, vers une deuxième valeur de courant (IE2) supérieure à la première valeur de courant (IE1) inférieur à la valeur maximale (Iein) et
b3) dans un troisième domaine partiel (à partir de t2) suivant, le courant est à nouveau régulé à la valeur maximale (Iein),
c) moyennant quoi la première et la deuxième valeur de courant (IE1, IE2) sont déterminées de telle sorte que, dans le deuxième domaine partiel entre la première et la deuxième valeur de courant (IE1, IE2), le processus d'enclenchement du dispositif est réalisé.

2. Procédé d'utilisation de dispositifs (3) actionnés de manière électromagnétique (4),
a) moyennant quoi pendant un processus d'enclenchement du dispositif à l'aide d'une régulation de courant, le courant est régulé avec une augmentation limitée d'une valeur maximale (Iein) vers une valeur minimale (Iaus),
**caractérisé en ce que**
b) la régulation de courant régule le courant dans trois domaines partiels,
b1) moyennant quoi, dans un premier domaine partiel (avant t5), le courant est régulé avec une forte augmentation de la valeur maximale (Iein) vers une première valeur de courant (IA5) inférieure à la valeur maximale (Iein),
b2) le courant est régulé, dans un deuxième domaine partiel suivant (t5 à t6), avec une augmentation plus faible par rapport au premier domaine partiel, de la première valeur de courant (IA5) vers une deuxième valeur de courant (IA6) inférieure à la première valeur de courant (IA5) supérieure à la valeur minimale (Iaus) et
b3) dans un troisième domaine partiel (à partir de t6) suivant, le courant est à nouveau régulé avec une forte augmentation à la valeur minimale (Iaus),
c) moyennant quoi la première et la deuxième valeur de courant (IA5, IA6) est déterminée de telle sorte que, dans le deuxième domaine partiel entre la première et la deuxième valeur de courant (IA5, IA6), le processus d'enclenchement du dispositif est réalisé.

3. Procédé selon la revendication 1 ou 2, **caractérisé en ce que**, à l'aide d'un capteur, l'instant du début du processus d'enclenchement est déterminé et contrôlé pour savoir si le processus d'enclenchement est réalisé dans le deuxième domaine partiel (t1-t2, t5-t6), et **en ce que** lorsque cela n'est pas le cas, la première ou la deuxième valeur de courant (IE1, IE2, IA5, IA6) et/ou l'augmentation dans le deuxième domaine partiel (t1-t2, t5-t6) est modifié de telle sorte que, dans les processus d'enclenchement suivants, celles-ci se trouvent dans le deuxième domaine partiel (t1-t2, t5-t6).

4. Procédé selon la revendication 3, **caractérisé en ce que** l'instant du début du processus d'enclenchement est détecté électriquement ou optiquement ou déterminé à l'aide de capteurs de sons ou de vibrations.

5. Procédé selon l'une des revendications précédentes, **caractérisé en ce que** les valeurs de courant (Iaus, IE1, IE2, Iein, IA5, IA6) et les augmentations sont enregistrées dans les trois domaines partiels comme une courbe du courant en fonction du temps, dans une mémoire électronique (25).

6. Dispositif (3) actionné de manière électromagnétique (4) avec un dispositif de régulation du courant qui régule le courant selon le procédé selon l'une des revendications précédentes, **caractérisé en ce que** ce dispositif comprend un capteur pour déterminer l'instant du déclenchement d'un électro-aimant (3), un dispositif pour déterminer à quel endroit de la courbe du courant en fonction du temps se trouve l'instant de déclenchement, et un dispositif pour modifier la courbe mentionnée pour des processus de déclenchement plus tardifs de telle sorte que l'instant de déclenchement se trouve dans une zone centrale de la courbe.

7. Dispositif selon la revendication 6, **caractérisé en ce que**, pour déterminer l'instant de déclenchement, un capteur électrique ou optique, un capteur de sons ou de vibrations est prévu.

8. Dispositif selon l'une des revendications 6 à 7, **caractérisé en ce que**, à l'aide d'une mémoire électronique (25) pour enregistrer les données de la courbe mentionnée.

9. Dispositif selon l'une des revendications 6 à 8, **caractérisé en ce qu'**un élément de déclenchement à semi-conducteur (transistor 17) recevant le courant à l'aide de la bobine magnétique (4) se trouve, lorsque le courant est maximal dans la bobine magnétique (4), dans un état de fonctionnement de faible résistance (domaine de saturation du semi-conducteur).

10. Dispositif selon l'une des revendications 6 à 9, **caractérisé en ce qu'**un dispositif (détermination de température 21, protection contre la température 22) est prévu pour protéger la bobine magnétique (4) d'une surcharge thermique.

11. Utilisation d'un dispositif selon l'une des revendications précédentes 6 à 10 pour le contrôle d'une soupape magnétique.
